# EUROPÄISCHE PATENTSCHRIFT

(11) **EP 0 913 884 B1**
(45) Veröffentlichungstag und Bekanntmachung des Hinweises auf die Patenterteilung: **17.01.2007**
(21) Anmeldenummer: 98113347.3
(22) Anmeldetag: 17.07.1998
(51) Int. Cl.: H01R 9/26

(54) **Reihenklemmenanordnung**
Rail-mounted terminal assembly
Dispositif de bornes en rangée

(30) Priorität: 29.10.1997 DE 29719177 U
(43) Veröffentlichungstag der Anmeldung: 06.05.1999
(73) Patentinhaber: Weidmüller Interface GmbH & Co., 32760 Detmold (DE)
(72) Erfinder: Murray, Peter, 32760 Detmold (DE); Schmidt, Friedrich, 32791 Lage (DE); Jaschke, Bernhard, 32791 Lage (DE); Huiskamp, Gerhard, 32791 Lage (DE); Geschonke, Gerhard, 32760 Detmold (DE); Schulze, Rainer, 32760 Detmold (DE)
(74) Vertreter: Stracke, Alexander

(56) Entgegenhaltungen:
- DE-A- 2 430 392
- DE-A- 19 512 225
- DE-A- 19 532 586
- FR-A- 908 741

## Beschreibung

Die Erfindung betrifft eine Reihenklemmenanordnung mit mehreren aneinandergereihten Reihenklemmen, von denen mindestens eine breiter als die übrigen ist, wobei in den Reihenklemmen Stromschienen für Leiteranschlüsse angeordnet sind, deren Längserstreckung quer zur Anreihrichtung der Reihenklemmen orientiert ist und in denen Aufnahmelöcher zum Kontaktieren von mehrpoligen Querverbindern vorgesehen sind, für die in den Reihenklemmengehäusen Aufnahmekanäle gebildet sind. Bei derartigen Reihenklemmenanordnungen ist die Querbrückung zur Querverteilung eines elektrischen Potentiales innerhalb der Anreihung im Übergang von einer breiten Reihenklemme auf eine schmale Reihenklemme problematisch, da das Rastermaß an dieser Stelle vom übrigen Rastermaß identischer, beispielsweise schmalerer Reihenklemmen abweicht. Die Problematik besteht besonders dann, wenn man, wie in vielen Anwendungsfällen bevorzugt, mit vielpoligen Querverbindern, die auf ein bestimmtes Rastermaß ausgelegt, arbeiten will. Zwar haben vielpolige Querverbinder häufig für die einzelnen Kontaktelemente Sollbruchstellen zur Querverteilungsschiene, so daß man durch Wegbrechen eines Kontaktelementes das Rastermaß an dieser Stelle verändern kann, doch paßt in aller Regel diese Veränderung nicht auf die Rastermaßveränderung im Übergangsbereich einer breiten zu einer schmalen Reihenklemme.

Es ist bei derartigen Reihenklemmenanordnungen bekannt geworden, den Querverbinder mehrteilig aufzubauen und ein Querverbinderstück eines bestimmten Rastermaßes mit einem Querverbinderstück eines anderen Rastermaßes über ein Zwischenstück zu verbinden, das durch Langlöcher o.dgl. eine Verschiebung der Querverbinderstücke zueinander in Anpassung an das Rastermaß im Übergangsbereich ermöglicht (DE-PS 24 30 392). Zwar können durch eine winklige Ausbildung dieses Verbindungsstückes auch Höhenunterschiede überbrückt werden, doch ist die Konstruktion im Aufbau und der Montage umständlich und damit kostspielig und setzt Reihenklemmen voraus, die trotz unterschiedlicher Breite und Höhe eine identische Fluchtungslage der Aufnahmekanäle für den Querverbinder haben, was in vielen Anwendungsfällen nicht gegeben ist, wenn man beispielsweise an den Übergangsbereich einer breiten Einspeise-Reihenklemme für einen Leiterquerschnitt von 16 mm² Steuerleitungs-Reihenklemmen für einen Leiterquerschnitt von 1,5 mm² denkt, deren Breiten im Bereich des Faktors 2 variieren.

Der vorliegenden Erfindung liegt von daher die Aufgabe zugrunde, eine Reihenklemmenanordnung der gattungsgemäßen Art zu schaffen, die eine einfache und kostengünstige Querbrückungsmöglichkeit im Übergangsbereich von einer breiten zu einer schmalen Reihenklemme ermöglicht.

Die erfindungsgemäße Lösung besteht im wesentlichen darin, daß in der Stromschiene einer breiteren Reihenklemme mindestens ein Aufnahmeloch für einen Querverbinder in dem einer benachbarten schmaleren Reihenklemme zugewandten Randbereich vorgesehen ist. Die Lage dieses Aufnahmeloches und damit die Versetzung auf der sonst üblichen Mittenanordnung des Aufnahmeloches in der Stromschiene ermöglicht eine genaue Anpassung an das kleinere Rastermaß der schmaleren Reihenklemmen. Es ist damit möglich, den mehrpoligen Querverbinder für die Kontaktierung der schmaleren Reihenklemmen auch noch mit der Stromschiene der breiteren Reihenklemme zu kontaktieren. Es hat sich gezeigt, daß auf diese Weise eine derartige Querbrückung noch im Übergangsbereich von einer schmalen auf eine doppelt so breite Reihenklemme möglich ist. Es ist nach diesem Prinzip auch möglich, in der Stromschiene der breiteren Reihenklemme quer zu ihrer Längserstreckung zwei Aufnahmelöcher gegenüberliegend in den jeweiligen Randbereichen vorzusehen, so daß beispielsweise ausgehend von einer breiten Einspeiseklemme eine Überbrückung sowohl auf der rechten Seite wie auf der linken Seite zur sich jeweils anschließenden schmalen Steuerleitungs-Reihenklemmen möglich ist.

Die Schaffung einer Stromschiene mit mindestens einem zum Randbereich versetzten Aufnahmeloch ist auch denkbar einfacher und kostengünstiger als etwa die Ausbildung von speziellen unterschiedlichen mehrpoligen Querverbindern mit Überbrückungsstücken. Das gilt auch dann, wenn in der handelsüblichen Ausführung der breiten Reihenklemme die Lage des Aufnahmekanales für den Querverbinder nicht fluchtend zu der Lage der Querverbinderkanäle in den anzureihenden schmalen Reihenklemmen ist. Gemäß einer besonderen Ausführungsform des Gegenstandes der Erfindung wird für die Anreihung eine breitere Reihenklemme mit einem Gehäuse vorgesehen, in dem die Lage des oder der Querverbinder-Aufnahmekanäle auf die Fluchtung mit den Querverbinder-Aufnahmekanälen in den angrenzenden schmaleren Reihenklemmen ausgelegt ist. Die Schaffung einer derart angepaßten breiten Reihenklemme, beispielsweise einer Einspeiseklemme, verteuert das Gesamtsystem der Reihenklemmen nur unmerklich, da im Hinblick auf den Massenseriencharakter eine große Stückzahl an derartigen adaptierten Klemmen benötigt wird.

Gemäß einer weiteren besonderen Ausführungsform einer derartigen Reihenklemmenanordnung ist vorgesehen, daß neben einer handelsüblichen breiten Reihenklemme mit mittiger Lage mindestens eines Aufnahmeloches für den Querverbinder eine breitere adapterartige Reihenklemme angeordnet ist, in deren Stromschiene mindestens ein Aufnahmeloch für die Querbrückung mit der breiten handelsüblichen Stromschiene sowie mindestens ein Aufnahmeloch für einen Ouerverbinder in dem einer benachbarten schmaleren Reihenklemme zugewandten Randbereich vorgesehen sind. Bei dieser Ausführungsform kann beispielsweise eine handelsübliche breite Einspeiseklemme eingesetzt werden. Rechts oder links oder auf beiden Seiten neben ihr wird dann die adapterartige Reihenklemme angeordnet. Für die Querbrückung zur handelsüblichen breiten Reihenklemme kann ein handelsüblicher Querverbinder für dieses große Rastermaß genommen werden. Das zur Randlage versetzte weitere Aufnahmeloch in der Stromschiene der adapterartigen Reihenklemme ermöglicht dann die Brückung zu den schmaleren Reihenklemmen mit Hilfe eines üblichen, auf das kleine Rastermaß ausgelegten mehrpoligen Querverbinders. Die breiteren adapterartigen Reihenklemmen können sehr einfach ausgeführt sein. Dies gilt insbesondere für die Ausgestaltung ihrer Stromschienen, da diese keine Leiteranschlüsse haben müssen.

Bevorzugte Ausführungsbeispiele einer erfindungsgemäßen Reihenklemmenanordnung werden nachstehend unter Bezugnahme auf die Zeichnungen näher beschrieben.

Es zeigen:
- Figur 1: eine perspektivische Darstellung einer Reihenklemmenanordnung gemäß der Erfindung,
- Figur 2: eine stark schematisierte Innenansicht der breiten Reihenklemme der Anordnung nach Fig. 1,
- Figur 3: eine stark schematisierte Draufsicht auf die Anordnung nach Fig. 1,
- Figur 4: eine perspektische Darstellung des weiteren Ausführungsbeispieles einer Reihenklemmenanordnung,
- Figur 5: eine stark schematisierte Innenansicht einer breiteren Reihenklemme der Anordnung nach Fig. 4 mit Darstellung eines zweipoligen Querverbinders für das größere Rastermaß,
- Figur 6: eine stark schematisierte Draufsicht auf die Anordnung nach Fig. 4.

Bei der in den Fig. 1 bis 3 dargestellten Reihenklemmenanordnung ist in der Anreihung eine breitere Reihenklemme 1, beispielsweise eine Einspeise-Reihenklemme für einen Leiterquerschnitt von 16 mm², vorgesehen, an die rechts oder links, u.U. auch beidseitig, schmalere Reihenklemmen 2 angreiht sind, beispielsweise Steuerleitungs-Reihenklemmen für einen Leiterquerschnitt von 1,5 mm². Die breitere Reihenklemme 1 ist in einem solchen Fall etwa doppelt so breit wie eine schmalere Reihenklemme. Innerhalb der Reihenklemmenanordnung erfolgt eine Querverteilung eines elektrischen Potentiales durch Querbrückung mit Hilfe mehrpoliger Querverbinder 3. In den Gehäusen 4 der schmaleren Reihenklemmen 2 sind in der Anreihung fluchtend liegende Aufnahmekanäle 5 zur Aufnahme des mehrpoligen Querverbinders 3 vorgesehen. Im dargestellten Ausführungsbeispiel haben die Gehäuse 4 der schmaleren Reihenklemmen 2 jeweils zwei derartige Aufnahmekanäle 5 für Querverbinder. Die breitere Reihenklemme 1 hat im dargestellten Ausführungsbeispiel ebenfalls zwei Aufnahmekanäle 6 für Querverbinder 3. Da bei einem derartigen Größenunterschied der anzureihenden Reihenklemmen im Regelfall bei einer handelsüblichen breiten Reihenklemme der Aufnahmekanal für den Querverbinder versetzt zu den Aufnahmekanälen der schmalen Reihenklemmen liegen würde, ist bei diesem Ausführungsbeispiel eine spezielle breitere Reihenklemme 1 vorgesehen, bei der der Aufnahmekanal 6 im Gehäuse 7 der breiteren Reihenklemme 1 eine solche Lage hat, daß er in der Anreihung fluchtend zu den Aufnahmekanälen 5 der schmaleren Reihenklemmen 2 liegt.

In den schmaleren Reihenklemmen 2 sind Stromschienen 8 mit ihrer Längserstreckung quer zur Anreihrichtung der Reihenklemmenanordnung angeordnet, die an ihren beiden Enden Leiteranschlüsse 9 haben und die in der handelsüblichen Ausgestaltung bezogen auf die Breite der Stromschienen 8 in mittiger Anordnung ein Aufnahmeloch 10 für die kontaktierende Einsteckung eines der steckerartigen Kontaktelemente 11 des mehrpoligen Querverbinders 3 haben. Der Abstand der Kontaktelemente 11 des mehrpoligen Querverbinders 3 voneinander entspricht dem Rastermaß der schmaleren Reihenklemmen 2. Da im Übergangsbereich von der schmaleren Reihenklemme 2 zur breiteren Reihenklemme 1 ein anderes Rastermaß vorgegeben ist, ist in der Stromschiene 12 der breiteren Reihenklemme 1 ein Aufnahmeloch 13 in dem der benachbarten schmaleren Reihenklemme 2 zugewandten Randbereich vorgesehen, so daß sich zwischen diesem zum Rand hin versetzten Aufnahmeloch 13 und dem Aufnahmeloch 10 in der Stromschiene 8 der schmaleren Reihenklemme 2 wieder das passende, kleinere Rastermaß ergibt. Demzufolge kann zur Querverteilung des Potentials der mehrpolige Querverbinder 3 auch mit seinem zuäußerst liegenden Kontaktelement 11 in die Stromschiene 12 der breiteren Reihenklemme 1 gesteckt werden.

Im dargestellten Ausführungsbeispiel sind im Hinblick auf das Vorhandensein zweier paralleler Aufnahmekanäle 5,6 in der Stromschiene 12 der breiteren Reihenklemme 1 in Längserstreckungsrichtung dieser Stromschiene abständig voneinander zwei Aufnahmelöcher gegenüberliegend in den jeweiligen Randbereichen vorgesehen. Damit eine Querverbindungsmöglichkeit nach beiden Seiten bezüglich der breiteren Reihenklemme gegeben ist, erfolgt diese Ausgestaltung zweckmäßig paarweise, wie dies im Steckbildschema nach Fig. 3 illustriert ist. Auch die Stromschienen 8 der schmaleren Reihenklemmen 2 haben bei dieser Ausgestaltung jeweils zwei mittige Aufnahmelöcher 10. Es ergeben sich somit verschiedene Querbrückungsmöglichkeiten. In Fig. 1 ist beispielsweise illustriert, daß die Querbrückung nach rechts und links in den gleichen, fluchtend zueinander liegenden Aufnahmekanälen 5,6 erfolgt. In Fig. 2 ist illustriert, daß beispielsweise in der einen Anreihrichtung die Querbrückung mit einem Querverbinder im vorderen Aufnahmekanal 5,6, in der anderen Anreihrichtung im hinteren Aufnahmekanal 5,6 erfolgen kann. Die diversen Möglichkeiten ergeben sich auch aus der Anschauung des Steckbildschemas nach Fig. 3.

Es kann Anwendungsfälle geben, in denen eine spezielle größere Einspeise-Reihenklemme sich über zwei parallel zueinander angeordnete Reihenklemmenanordnungen erstreckt und von ihr die schmaleren Reihenklemmen in den beiden parallelen Reihungen gespeist werden. In einem solchen Fall hätte die Stromschiene dieser speziellen Einspeise-Reihenklemme in entsprechender Fortführung des vorstehend geschilderten Bauprinzipes weitere Paare von randlagigen Aufnahmelöchern 13.

Es kann zweckmäßig sein, die Stromschiene 12 der breiteren Reihenklemme 1 im Bereich der Aufnahmelöcher 13 für die Querverbinder 3 dünner zu gestalten, als in ihrem übrigen Verlauf, wie in Fig. 2 illustriert.

Die Reihenklemmenanordnung in ihrer Gesamtheit ist auf eine Tragschiene 15 aufgerastet.

Bei dem in den Fig. 4 bis 6 dargestellten Ausführungsbeispiel einer derartigen Reihenklemmenanordnung ist in der Anreihung eine handelsübliche breite Reihenklemme, beispielsweise eine Einspeise-Reihenklemme 1a vorgesehen, in deren Stromschiene 12a dann mittig ein Aufnahmeloch 15 für einen Querverbinder vorgesehen ist. In einem solchen Fall liegen auch die Aufnahmekanäle 6a in dem Gehäuse 7a der breiten Reihenklemme 1a nicht in Fluchtungslage zu den Aufnahmekanälen 5 der schmaleren Reihenklemmen 2. Um nun eine solche handelsübliche breite Reihenklemme 1a einsetzen zu können, ist in der Reihenklemmenanordnung eine weitere, adapterartige, breitere Reihenklemme 1b vorgesehen, die neben der handelsüblichen Reihenklemme 1a angeordnet wird und die sich dann die schmaleren Reihenklemmen 2 anschließen. Diese adapterartige breitere Reihenklemme 1b hat eine spezielle Stromschiene 12b, in der sich einerseits in mittiger Lage ein Aufnahmeloch 16 für einen Querverbinder befindet und in der sich ferner mindestens ein Aufnahmeloch 13b befindet, das wiederum in dem einer benachbarten schmaleren Reihenklemme 2 zugewandten Randbereich vorgesehen ist, so daß der Querverbinder 3 für die Querbrückung der schmaleren Reihenklemmen 2 mit seinem außenliegenden Kontaktelement auch mit Hilfe des Aufnahmeloches 13b die Stromschiene 12b der adapterartigen breiteren Reihenklemme 1b kontaktieren kann, wie in Fig. 4 gezeigt und wie sich aus dem Steckbildschema der Fig. 6 ergibt. In Fig. 6 ist die Stromschiene 12b in Draufsicht illustriert. Für einen flexiblen Einsatz mit entsprechender Anzahl von Querverbindungsmöglichkeiten weist sie zweckmäßig zwei mittige Aufnahmelöcher 16 sowie zwei randlagige Paare von Aufnahmelöchern 13b auf.

Für die erforderliche Querbrückung von der breiten handelsüblichen Reihenklemme 1a zu der der, ggf. den daneben angeordneten adapterartigen breiteren Reihenklemmen 1b wird ein handelsüblicher zweipoliger Querverbinder 17 mit entsprechend großem Rastermaß eingesetzt.

Die Lage und Größe der Aufnahmekanäle 6b in dem Gehäuse 7b für die Querverbinder in den adapterartigen breiteren Reihenklemmen 1b ist so gewählt, daß sowohl die Querbrückung mittels des großen zweipoligen Querverbinders zur handelsüblichen breiten Reihenklemme 1a erfolgen kann, wie auch die Einsteckung des Querverbinders 3 zur Querbrückung zu den schmaleren Reihenklemmen 2.

Die Stromschiene 12b der adapterartigen breiteren Reihenklemme 1b hat zweckmäßig im Bereich des bzw. der Aufnahmelöcher 16 für den zweipoligen Querverbinder 17 eine größere Dicke als im Bereich der Aufnahmelöcher 13b für den mehrpoligen Querverteiler 3. Im dargestellten Ausführungsbeispiel ist, wie in Fig. 5 illustriert, dieses durch eine doppellagige Materialfaltung im Bereich der Aufnahmelöcher 16 erreicht.

In Anwendungsfällen, in denen sich im Rahmen der Nebeneinanderanordnung unterschiedlich großer Reihenklemmen auch noch Höhenunterschiede in der Lage der Stromschienen benachbarter Reihenklemmen ergeben sollten, kann dies durch den Einsatz von Querverbindern mit unterschiedlich langen Kontaktelementen überbrückt werden.

## Patentansprüche

1. Reihenklemmenanordnung mit mehreren aneinandergereihten Reihenklemmen, von denen mindestens eine (1, 1a, 1b) breiter als die übrigen (2) ist, wobei in den Reihenklemmen Stromschienen (8, 12, 12a) für Leiteranschlüsse (9) angeordnet sind, deren Längserstreckung quer zur Anreihrichtung der Reihenklemmen orientiert ist und in denen Aufnahmelöcher (10, 13) zum Kontaktieren von mehrpoligen Querverbindern (3) mit steckerartigen Kontaktelementen (11) vorgesehen sind, für die Stromschienen sind in den Reihenklemmengehäusen (4, 7) Aufnahmekanäle (5, 6) gebildet, wobei der Abstand aller stekkerartigen Kontaktelemente (11) des mehrpoligen Querverbinders (3) dem Rastermaß der schmaleren Reihenklemmen (2) entspricht, **dadurch gekennzeichnet, daß** in der Stromschiene (12,12b) einer breiteren Reihenklemme (1, 1b) mindestens ein Aufnahmeloch (13, 13b) im Abstand des Rastermaßes für den Querverbinder (3) in dem einer benachbarten schmaleren Reihenklemme (2) zugewandten Randbereich vorgesehen ist, so daß zur Querverteilung des Potentials der mehrpolige Querverbinder (3) mit seinem zuäußerst liegenden Kontaktelement (11) in die Stromschiene (12) der breiteren Reihenklemme (1) einsteckbar ist.

2. Reihenklemmenanordnung nach Anspruch 1, **dadurch gekennzeichnet, daß** in der Stromschiene (12,12b) der breiteren Reihenklemme (1,1b) zwei Aufnahmelöcher (13,13b) einander gegenüberliegend in den jeweiligen Randbereichen vorgesehen sind.

3. Reihenklemmenanordnung nach Anspruch 1 oder 2, **dadurch gekennzeichnet, daß** eine breitere Reihenklemme (1) mit einem Gehäuse (7) vorgesehen ist, in dem die Lage des oder der Querverbinder-Aufnahmekanäle (6) zur Fluchtung mit den Querverbinder-Aufnahmekanälen (5) der angrenzenden schmaleren Reihenklemmen (2) ausgerichtet ist.

4. Reihenklemmenanordnung nach einem der vorhergehenden Ansprüche, **dadurch gekennzeichnet, daß** abständig in Längsrichtung der Stromschiene (12,12b) der breiteren Reihenklemme (1,1b) mindestens zwei einander gegenüberliegende randlagige Aufnahmelochpaare (13,13b) vorgesehen sind.

5. Reihenklemmenanordnung nach einem der vorhergehenden Ansprüche, **dadurch gekennzeichnet, daß** die Stromschiene (12) der breiteren Reihenklemme (1) im Bereich des bzw. der Aufnahmelöcher (13) für den Querverbinder (3) dünner ausgebildet ist.

6. Reihenklemmenanordnung nach einem der Ansprüche 1 bis 3 und 5, **dadurch gekennzeichnet, daß** neben einer handelsüblichen breiten Reihenklemme (1a) mit einer Stromschiene (12a) mit mittlerer Lage mindestens eines Aufnahmeloches (15) für einen Querverbinder (17) eine breitere, adapterartige Reihenklemme (1b) angeordnet ist, in deren Stromschiene (12b) mindestens ein Aufnahmeloch (16) für die Querbrückung mit der breiten handelsüblichen Reihenklemme (1a) sowie mindestens ein Aufnahmeloch (13b) für einen Querverbinder (13) in dem einer benachbarten schmaleren Reihenklemme (2) zugewandten Randbereich vorgesehen sind.

7. Reihenklemmenanordnung nach Anspruch 6, **dadurch gekennzeichnet, daß** der Querverbinder-Aufnahmekanal (6b) in der breiteren, adapterartigen Reihenklemme (1b) eine solche Lage und Größe aufweist, daß sowohl mindestens ein zweipoliger Querverbinder (17) für die Querbrückung zur handelsüblichen breiten Reihenklemme (1a) wie auch mindestens ein mehrpoliger Querverbinder (3) für die Querbrückung zu den schmaleren Reihenklemmen (2) einsetzbar sind.

8. Reihenklemmenanordnung nach Anspruch 6, **dadurch gekennzeichnet, daß** die Stromschiene (12b) in der adapterartigen breiteren Reihenklemme (1b) im Bereich des bzw. der Aufnahmelöcher (16) für die Querbrückung zur breiten handelsüblichen Reihenklemme (1a) eine größere Dicke aufweist als im Bereich der randlagigen Aufnahmelöcher (13b) für die Querbrückung zu den schmaleren Reihenklemmen (2).

9. Reihenklemmenanordnung nach Anspruch 8, **dadurch gekennzeichnet, daß** der Dickenunterschied in der Stromschiene (12b) durch eine doppellagige Faltung des Materiales gebildet ist.

## Claims

1. Terminal block assembly with several terminal blocks in line with one another, at least one (1, 1a, 1b) of which is wider than the others (2), with current rails (8, 12, 12a) for lead connections (9) arranged in the terminal block, whose length is orientated transversely to the alignment direction of the terminal block and in which there are provided receiving holes (10, 13) for making contact with multi-pole transverse connectors (3) with plug-type contact elements (11), for which receiving channels (5, 6) are formed in the terminal block housings (4, 7), such that the spacing of all the plug-type contact elements (11) of the multi-pole transverse connector (3) corresponds to the grid dimension of the narrower terminal blocks (2), **characterised in that** in the current rail (12, 12b) of a wider terminal block there is provided at least one receiving hole (13, 13b) at the distance of the grid dimension for the transverse connector (3) in which an edge area facing an adjacent narrower terminal block (2) is provided, such that for the transverse distribution of the potential, the multi-pole transverse connector (3) can be plugged with its outermost contact element (11) into the current rail (12) of the wider terminal block.

2. Terminal block assembly according to Claim 1, **characterised in that** in the current rail (12, 12b) of the wider terminal block (1, 1b), two receiving holes (13, 13b) are provided opposite one another in the respective edge areas.

3. Terminal block assembly according to Claims 1 or 2, **characterised in that** a wider terminal block (1) is provided with a housing (7) in which the position of the channel(s) (6) for receiving the transverse connector is aligned with the transverse connector receiving channels (5) of the adjacent narrower terminal blocks (2).

4. Terminal block assembly according to any of the preceding claims, **characterised in that** spaced in the longitudinal direction of the current rail (12, 12b) of the wider terminal block (1, 1b), at least two pairs of receiving holes (13, 13b) in edge positions are provided opposite one another.

5. Terminal block assembly according to any of the preceding claims, **characterised in that** in the area of the receiving hole(s) (13) for the transverse connector (3), the current rail (12) of the wider terminal block (1) is made thinner.

6. Terminal block assembly according to any of Claims 1 to 3 and 5, **characterised in that** alongside a commercially available wide terminal block (1a) with a current rail (12a) having at least one centrally positioned receiving hole (15) for a transverse connector (17), a wider, adaptor-type terminal block (1b) is arranged, in whose current rail (12b) there are provided at least one receiving hole (16) for transverse bridging with the commercially available wide terminal block (1a) and at least one receiving hole (13b) for a transverse connector (13) in the edge area facing an adjacent narrower terminal block (2).

7. Terminal block assembly according to Claim 6, **characterised in that** the position and size of the channel (6b) for receiving the transverse connector in the wider, adaptor-type terminal block (1b) are such that at least one two-pole transverse connector (17) for transverse bridging to the commercially available terminal block (1a) and at least one multi-pole transverse connector (3) for transverse bridging to the narrower terminal block (2) can both be inserted.

8. Terminal block assembly according to Claim 6, **characterised in that** the current rail (12b) in the adaptor-type wider terminal block (1b) is thicker in the area of the receiving hole(s) (16) for transverse bridging to the wider, commercially available terminal block (1a) than it is in the area of the receiving holes (13b) at the edge for transverse bridging to the narrower terminal blocks (2).

9. Terminal block assembly according to Claim 8, **characterised in that** the thickness difference in the current rail (12b) is produced by folding of the rail material into two layers.

## Revendications

1. Dispositif à bornes alignées avec plusieurs bornes alignées en rangée, dont au moins une borne (1, 1 a, 1b) est plus large que les autres (2), des barres de courant (8, 12, 12a) pour des connexions de conducteurs (9) étant disposées dans les bornes alignées, dont l'extension en longueur est transversale au sens d'alignement des bornes alignées et où des orifices de réception (10, 13) sont prévus pour la mise en contact de connecteurs transversaux à plusieurs pôles (3) avec des éléments de contact en forme de fiche (11), où des canalisations de réception (5, 6) sont formées pour les barres de courant dans les boîtiers de bornes alignées (4, 7), l'espacement entre tous les éléments de contact en forme de fiche (11) du connecteur transversal à plusieurs pôles (3) correspondant à la dimension modulaire des bornes alignées étroites (2), **caractérisé en ce que**, dans la barre de courant (12, 12b) d'une borne alignée large (1, 1b), au moins un orifice de réception (13, 13b) est prévu, espacé de la dimension modulaire, pour le connecteur transversal (3) dans la zone de bordure avec une borne alignée (2) étroite contiguë, de manière à pouvoir ficher le connecteur transversal (3) par son élément de contact (11) le plus extérieur dans la barre de courant (12) de la borne alignée large (1), pour la répartition transversale du potentiel des connecteurs transversaux à plusieurs pôles (3).

2. Dispositif à bornes alignées selon la revendication 1, **caractérisé en ce que** deux orifices de réception (13, 13b) sont prévus en vis-à-vis dans les zones de bordure respectives dans la barre de courant (12, 12b) de la borne alignée large (1, 1 b).

3. Dispositif à bornes alignées selon la revendication 1 ou 2, **caractérisé en ce qu'**une borne alignée large (1) est prévue avec un boîtier (7), où la position de la ou des canalisations de réception (6) des connecteurs transversaux est ajustée pour un alignement avec les canalisations de réception (5) des connecteurs transversaux des bornes alignées étroites (2) contiguës.

4. Dispositif à bornes alignées selon l'une des revendications précédentes, **caractérisé en ce qu'**espacées dans le sens longitudinal de la barre de courant (12, 12b) de la borne alignée large (1, 1b), sont prévues au moins deux paires d'orifices de réception (13, 13b) en vis-à-vis dans la zone de bordure.

5. Dispositif à bornes alignées selon l'une des revendications précédentes, **caractérisé en ce que** la barre de courant (12) de la borne alignée large (1) est amincie dans la zone de l'orifice ou des orifices de réception (13) pour le connecteur transversal (3).

6. Dispositif à bornes alignées selon l'une des revendications 1 à 3 et 5, **caractérisé en ce qu'**à côté d'une borne alignée large du commerce (1a) avec une barre de courant (12a) avec positionnement central au moins d'un orifice de réception (15) pour un connecteur transversal (17), est prévue une borne alignée large à la façon d'un adaptateur (1b), dans la barre de courant (12b) de laquelle au moins un orifice de réception (16) est prévu pour le pontage transversal avec la borne alignée large du commerce (1a), ainsi qu'au moins un orifice de réception (13b) pour un connecteur transversal (13) dans la zone de bordure avec une borne alignée (2) étroite contiguë.

7. Dispositif à bornes alignées selon la revendication 6, **caractérisé en ce que** la canalisation de réception (6b) de connecteurs transversaux dans la borne alignée large à la façon d'un adaptateur (1 b) présente une position et une dimension permettant la mise en place d'au moins un connecteur transversal à deux pôles (17) pour le pontage transversal vers la borne alignée large du commerce (1a), et d'au moins un connecteur transversal à plusieurs pôles (3) pour le pontage transversal vers les bornes alignées étroites (2).

8. Dispositif à bornes alignées selon la revendication 6, **caractérisé en ce que** la barre de courant (12b) dans la borne alignée large à la façon d'un adaptateur (1b) présente une épaisseur supérieure dans la zone de l'orifice ou des orifices de réception (16) pour le pontage transversal vers la borne alignée large du commerce (1 a), à l'épaisseur dans la zone des orifices de réception (13b) en bordure pour le pontage transversal vers les bornes alignées étroites (2).

9. Dispositif à bornes alignées selon la revendication 8, **caractérisé en ce que** la différence d'épaisseur dans la barre de courant (12b) est formée par un pli à deux couches du matériau.
